# EUROPÄISCHE PATENTSCHRIFT

(11) **EP 0 392 036 B1**
(45) Veröffentlichungstag und Bekanntmachung des Hinweises auf die Patenterteilung: **25.08.1993**
(21) Anmeldenummer: 89106361.2
(22) Anmeldetag: 11.04.1989
(51) Int. Cl.: G08B 13/26

(54) **Verfahren zur Kompensation störender Signalanteile in den Messsignalen eines Messsystems**
Method and compensation of the disturbed parts of the signals in a measuring system
Procédé de compensation de la partie bruitée des signaux d'un système de mesure

(43) Veröffentlichungstag der Anmeldung: 17.10.1990
(73) Patentinhaber: SIEMENS AKTIENGESELLSCHAFT, 80333 München (DE)
(72) Erfinder: Kupec, Peter, Dr.-Ing., D-8150 Holzkirchen 2 (DE); Appel, Ulrich, Prof. Dr., D-8014 Neubiberg (DE); Hanika, Helmut, Dipl.-Ing., D-8013 Haar (DE)

(56) Entgegenhaltungen:
- EP-A- 0 141 929
- DE-B- 2 843 849
- US-A- 3 846 790
- US-A- 4 684 931
- I.E.E.E. TRANSACTIONS ON ACOUSTICS, SPEECH AND SIGNAL PROCESSING, vol. ASSP-27, no. 6, December 1979, pages 782-789

## Beschreibung

Die Erfindung bezieht sich auf ein Verfahren zur Kompensation störender Signalanteile in den Meßsignalen eines Meßsystems mit einer bestimmten Anzahl von Meßkanälen, wobei jedes Meßsignal eine kanalunabhängige Komponente, die mit einem kanalabhängigen Kompensationskoeffizienten gewichtet ist, und eine additive, kanalabhängige störende Komponente aufweist (vg. z.B. EP-A-0 141929 und US-A-4 684 931).

Gegeben ist ein Meßsystem mit beispielsweise I Meßkanälen, die im allgemeinen zeitabhängige Meßsignale x⁽ⁱ⁾, mit $\text{i = 1 bis I}$ , liefern. Jedes Meßsignal wird durch eine kanalunabhängige Komponente (gemeinsamen Signalanteil) s, die mit einem kanalabhängigen, im allgemeinen auch zeitabhängigen Kompensationskoeffizienten A⁽ⁱ⁾ gewichtet ist, sowie durch eine additive, kanalabhängige störende Komponente (individueller Signalanteil bzw. Störkomponente) n⁽ⁱ⁾ gemäß folgender Beziehung modelliert:

${\text{x}}^{\text{(i)}} {\text{= A}}^{\text{(i)}} {\text{. s + n}}^{\text{(i)}} \text{(1)}$

Aufgabe der Erfindung ist die Kompensation dieser Signale untereinander mit dem Ziel, den gemeinsamen Signalanteil in allen Signalen von individuellen Signalanteilen in einem einzelnen Signal zu trennen. Dabei soll eine bessere Kompensation von wetterbedingten Signalverläufen erreicht werden, beispielsweise für einen kapazitiven Schutzzaun, mit dem Ziel einer verbesserten Erkennung von Eindringversuchen.

Diese Aufgabe wird bei einem eingangs beschriebenen Meßsystem durch folgende Verfahrensschritte gelöst:
a) aus den Meßsignalen x⁽ⁱ⁾ und den Kompensationskoeffizienten A⁽ⁱ⁾ wird in einer Summiereinrichtung ein vorläufiger Kompensationswert sum entsprechend der Beziehung: gebildet;
b) aus den Meßsignalen x⁽ⁱ⁾ und aus den mit dem vorläufigen Kompensationswert sum gewichteten Kompensationskoeffizienten A⁽ⁱ⁾ wird in einer Subtrahiereinrichtung für jeden Meßkanal (i) ein vorläufiger kompensierter Meßsignalwert:

   ${\text{sk}}^{\text{(i)}} {\text{= x}}^{\text{(i)}} {\text{- A}}^{\text{(i)}} \text{. sum (3)}$

   gebildet;
c) aus den vorläufigen kompensierten Meßsignalen sk⁽ⁱ⁾ werden mittels bestimmter Suchstrategien schwach gestörte Meßkanäle (k bzw. m,1) oder stark gestörte Meßkanäle (j) ausgewählt;
d) für die stark gestörten Meßkanäle $\text{(j = 1 bis J)}$ wird ein Näherungswert ñ ^{(j)} der Störkomponenten (n⁽ⁱ⁾) nach der Beziehung: ermittelt;
e) aus den Näherungswerten ñ ^{(j)} werden Korrekturwerte n̂ ^{(j)} für die stark gestörten Meßkanäle (j) abgeleitet;
f) aus dem vorläufigen Kompensationswert sum und den Korrekturwerten n̂ ^{(j)} wird ein endgültiger Kompensationswert berechnet;
g) mit dem endgültigen Kompensationswert sum' werden für jeden Meßkanal die endgültigen kompensierten Meßsignalwerte

   ${\text{sk'}}^{\text{(i)}} {\text{= x}}^{\text{(i)}} {\text{- A}}^{\text{(i)}} \text{. sum' (3')}$

   ermittelt.

Bei dem erfindungsgemäßen Verfahren wird zunächst wie bisher ein vorläufiges kompensiertes Meßsignal sk⁽ⁱ⁾ ermittelt. Aus den Meßsignalen x⁽ⁱ⁾ wird durch gewichtete Mittelung ein vorläufiger Kompensationswert sum bestimmt, eine Art geschätzter Wert des gemeinsamen Anteils s, der invers gewichtet von den einzelnen Signalen subtrahiert wird, wie dies oben durch die beiden Beziehungen (2) und (3) ausgedrückt ist. Der so erhaltene Signalwert sk⁽ⁱ⁾, der als vorläufiger kompensierter Meßsignalwert bezeichnet wird, stellt im Grunde genommen einen Näherungswert des gesuchten individuellen Signalanteils n⁽ⁱ⁾ dar. Da stark additive Störkomponenten n ⁽ⁱ⁾ in einem beliebigen Signal x⁽ⁱ⁾ dazu führen, daß der Summenwert sum stark von dem eigentlichen Idealwert s abweicht, hat dies in nachteiliger Weise zur Folge, daß eine solche additive Störkomponente sich nicht nur in dem vorläufig kompensierten Signal sk⁽ⁱ⁾ des eigentlichen betroffenen Kanals (i), sondern auch in den Signalen sk^{(k)}, mit k ≠ i aller Kanäle mit unterschiedlicher Amplitude abbildet. Daher ist in vorteilhafter Weise das Kompensationsverfahren dahingehend weitergebildet, daß Näherungswerte ñ ⁽ⁱ⁾ der additiven Störkomponenten n ⁽ⁱ⁾ bestimmt werden, und daß der vorläufige Kompensationswert sum abhängig von hieraus ermittelten Korrekturwerten n̂ ⁽ⁱ⁾ gemäß der oben angeführten Beziehung (4') korrigiert wird.

Mit dem endgültigen Kompensationswert sum' werden dann für jeden Meßkanal die endgültigen kompensierten Meßsignalwerte entsprechend der oben aufgeführten Gleichung 3' ermittelt.

Die obengenannten Näherungswerte ñ ⁽ⁱ⁾ können durch Lösen des folgenden Gleichungssystems (5) gewonnen werden:
Das Gleichungssystem (5) ist allerdings unterbestimmt und daher nur bei Vorliegen zusätzlicher Informationen auflösbar. Diese lassen sich dadurch gewinnen, daß man für einen oder einige der Kanäle - diese sind im folgenden mit dem Index k versehen - die bestimmten Störkomponenten n^{(k)} als bekannt annimmt. Wenn bestimmte Störkomponenten n^{(k)} als vernachlässigbar klein angesehen werden können, gilt n^{(k)} = 0. So können dann entsprechende Spalten und Zeilen des Gleichungssystems (5) gestrichen werden, so daß J-Gleichungen (J<I) übrigbleiben, aus denen die Unbekannten ñ⁽ⁱ⁾, die Näherungswerte, nunmehr berechenbar sind. Für dieses reduzierte Gleichungssystem existieren mehrere Lösungen. Eine besonders einfache Lösung läßt sich in vorteilhafter Weise unter Ausnutzung der regelmäßigen Struktur dieses Systems gemäß folgender Beziehung erzielen:
Daraus werden die Korrekturwerte n̂ ^{(j)} für die stark gestörten Meßkanäle (j) aus den Näherungswerten ñ ^{(j)} abgeleitet. In einfachster Weise können die Korrekturwerte unmittelbar den Näherungswerten entsprechen. Es ist jedoch wesentlich vorteilhafter, die Korrekturwerte aus den Näherungswerten in Abhängigkeit von einem vorgebbaren Schwellenwert nₒ^{(j)} zu ermitteln. Bei der Ermittlung des Korrekturwertes der stark gestörten Meßkanäle $\text{j = 1 - J}$ gilt dann folgende Beziehung:
Für die Auswahl eines Meßkanals oder mehrerer Meßkanäle mit vernachlässigbar kleiner additiver Störkomponente, d.h. schwach gestörte Meßkanäle, gibt es mehrere Suchstrategien. Eine zweckmäßige Suchstrategie besteht darin, daß bei mehreren solchen Meßkanälen die Werte
identisch sind. Zwei Kanäle mit vernachlässigbar kleiner additiver Störkomponente, die im folgenden mit dem Index m und 1 bezeichnet werden, werden daher in vorteilhafter Weise durch die Suche nach denjenigen Komponenten sk^{(m)} und sk⁽¹⁾ ermittelt, deren Werte sich möglichst wenig unterscheiden, also ein Minimum bilden. Die Ermittlung des Minimums erfolgt gemäß folgender Beziehung:
Die Suche nach schwach gestörten Kanälen kann auf eine beliebige Zahl von Kanälen ausgedehnt werden.

Bei diesem erfindungsgemäßen Kompensationsverfahren war der Kompensationskoeffizient A⁽ⁱ⁾ als ein bekannter Erfahrungswert konstanter Größe zugrunde gelegt. Die Kompensationskoeffizienten können aber auch in geeigneter Weise aus den Meßsignalen x⁽ⁱ⁾ bestimmt werden, beispielsweise durch Energienominierung der Meßsignale in einem vorgegebenen Zeitfenster. Ein weiterer Vorteil des erfindungsgemäßens Verfahrens ist es, daß bei solchen aus dem Meßsignal x⁽ⁱ⁾fortlaufend berechneten Kompensationskoeffizienten A⁽ⁱ⁾ die vorher ermittelten Näherungswerte ñ⁽ⁱ⁾ ebenfalls von den jeweiligen Meßsignalen subtrahiert werden können und damit deutlich bessere Koeffizienten A⁽ⁱ⁾ ermittelt werden können gemäß der Beziehung:

${\text{A}}^{\text{(i)}} {\text{= f {(x}}^{\text{(i)}} {\text{- ñ}}^{\text{(i)}} \text{)}; (10)}$

Auf diese Weise wird eine weitere Fehlerquelle bei der Ermittlung kompensierter Signalwerte reduziert. Mit dem erfindungsgemäßen Kompensationsverfahren wird die Korrektur der gemessenen Signalwerte durch Korrekturwerte vor der endgültigen Berechnung der kompensierten Signalwerte erreicht, wobei die Korrekturwerte aus näherungsweise berechneten, additiven Komponenten ermittelt werden.

## Patentansprüche

1. Verfahren zur Kompensation störender Signalanteile in den Meßsignalen eines Meßsystems mit einer bestimmten Anzahl I von Meßkanälen, wobei jedes Meßsignal (x⁽ⁱ⁾) eine kanalunabhängige Komponente (s), die mit einem kanalabhängigen Kompensationskoeffizienten (A⁽ⁱ⁾) gewichtet ist, und eine additive, kanalabhängige störende Komponente (n⁽ⁱ⁾) aufweist, gemäß der Beziehung:
${\text{x}}^{\text{(i)}} {\text{= A}}^{\text{(i)}} {\text{. s + n}}^{\text{(i)}} \text{, mit (i = 1 bis I),}$
**gekennzeichnet** durch folgende Verfahrensschritte:
a) aus den Meßsignalen x⁽ⁱ⁾ und den Kompensationskoeffizienten A⁽ⁱ⁾ wird in einer Summiereinrichtung ein vorläufiger Kompensationswert sum entsprechend der Beziehung: gebildet;
b) aus den Meßsignalen (x⁽ⁱ⁾) und aus den mit dem vorläufigen Kompensationswert sum gewichteten Kompensationskoeffizienten A⁽ⁱ⁾ wird in einer Subtrahiereinrichtung für jeden Meßkanal (i) ein vorläufiger kompensierter Meßsignalwert:
${\text{sk}}^{\text{(i)}} {\text{= x}}^{\text{(i)}} {\text{- A}}^{\text{(i)}} \text{. sum}$
gebildet;
c) aus den vorläufigen kompensierten Meßsignalwerten sk⁽ⁱ⁾ werden mittels bestimmter Suchstrategien schwach gestörte Meßkanäle (k bzw. m,1) oder stark gestörte Meßkanäle (j) ausgewählt;
d) für die stark gestörten Meßkanäle $\text{(j = 1 bis J)}$ wird ein Näherungswert ñ^{(j)} der Störkomponenten (n⁽ⁱ⁾) nach der Beziehung: ermittelt;
e) aus den Näherungswerten ñ^{(j)} werden Korrekturwerte n̂^{(j)} für die stark gestörten Meßkanäle (j) abgeleitet;
f) aus dem vorläufigen Kompensationswert sum und den Korrekturwerten n̂^{(j)} wird ein endgültiger Kompensationswert berechnet;
g) mit dem endgültigen Kompensationswert sum' werden für jeden Meßkanal die endgültigen kompensierten Meßsignalwerte
${\text{sk}}^{\text{(i)}} {\text{= x}}^{\text{(i)}} {\text{- A}}^{\text{(i)}} \text{. sum' (3')}$
ermittelt.

2. Verfahren nach Anspruch 1,
**dadurch gekennzeichnet,** daß für die Suche eines stark gestörten Meßkanals (j) die vorläufig kompensierten Meßsignalwerte sk⁽ⁱ⁾ und die Kompensationskoeffizienten A⁽ⁱ⁾ gemäß der Beziehung: herangezogen werden.

3. Verfahren nach Anspruch 1,
**dadurch gekennzeichnet,** daß für die Suche zweier schwach gestörten Meßkanäle (ℓ,m) die vorläufig kompensierten Meßsignalwerte sk⁽ⁱ⁾ und die Kompensationskoeffizienten A⁽ⁱ⁾ gemäß der Beziehung: herangezogen werden.

4. Verfahren nach Anspruch 1,
**dadurch gekennzeichnet**, daß der Korrekturwert n̂ ^{(j)} dem Näherungswert ñ^{(j)} entspricht $\text{(} {\hat{\text{n}}}^{\text{(j)}} {\text{= ñ}}^{\text{(j)}} \text{). (7a)}$

5. Verfahren nach Anspruch 1,
**dadurch gekennzeichnet**, daß der Korrekturwert n̂^{(j)} aus dem Näherungswert ñ^{(j)} in Abhängigkeit von einem vorgebbaren Schwellenwert nₒ^{(j)} ermittelt wird:

6. Verfahren nach einem der vorhergehenden Ansprüche,
**dadurch gekennzeichnet**, daß die Kompensationskoeffizienten A⁽ⁱ⁾ entweder bekannte Erfahrungswerte konstanter Größe sind oder aus den Meßsignalen x⁽ⁱ⁾ bestimmt werden:
${\text{A}}^{\text{(i)}} {\text{= f {x}}^{\text{(i)}} \text{}. (9)}$

7. Verfahren nach Anspruch 6,
**dadurch gekennzeichnet**, daß die Kompensationskoeffizienten A⁽ⁱ⁾ aus den Meßwerten x⁽ⁱ⁾ und Näherungswerten ñ⁽ⁱ⁾ adaptiv berechnet werden:
${\text{A}}^{\text{(i)}} {\text{= f {(x}}^{\text{(i)}} {\text{- n}}^{\text{(i)}} \text{)}. (10)}$

## Claims

1. Method for compensating disturbing signal components in the measuring signals of a measuring system having a specific number I of measuring channels, each measuring signal (x⁽ⁱ⁾) having a channel-independent component (s) which is weighted by a channel-dependent compensation coefficient (A⁽ⁱ⁾) and an additive, channel-dependent disturbing component (n⁽ⁱ⁾) in accordance with the relationship:
${\text{x}}^{\text{(i)}} {\text{= A}}^{\text{(i)}} {\text{. s + n}}^{\text{(i)}} \text{, where (i = 1 to I),}$
characterised by the following method steps:
a) a provisional compensation value sum is formed from the measuring signals x⁽ⁱ⁾ and the compensation coefficients A⁽ⁱ⁾ in a summing device in accordance with the relationship:
b) for each measuring channel (i) a provisional compensated measuring signal value:
${\text{sk}}^{\text{(i)}} {\text{= x}}^{\text{(i)}} {\text{- A}}^{\text{(i)}} \text{. sum}$
is formed from the measuring signals (x⁽ⁱ⁾) and from the compensation coefficients A⁽ⁱ⁾ weighted with the provisional compensation value in a subtracting device;
c) weakly disturbed measuring channels (k or m,1) or strongly disturbed measuring channels (j) are selected from the provisional compensated measuring signal values sk⁽ⁱ⁾ by means of specific search strategies;
d) an approximate value n̂^{(j)} of the disturbing components (n⁽ⁱ⁾) is determined for the strongly disturbed measuring channels $\text{(j = 1 to J)}$ in accordance with the relationship:
e) correction values n̂^{(j)} for the strongly disturbed measuring channels (j) are derived from the approximate values ñ^{(j)};
f) a final compensation value is calculated from the provisional compensation value sum and the correction values n̂^{(j)};
g) the final compensated measuring signal values
${\text{sk}}^{\text{(i)}} {\text{= x}}^{\text{(i)}} {\text{- A}}^{\text{(i)}} \text{. sum' (3')}$
are determined for each measuring channel by means of the final compensation value sum'.

2. Method according to Claim 1, characterised in that the provisionally compensated measuring signal values sk⁽ⁱ⁾ and the compensation coefficients A⁽ⁱ⁾ are used in accordance with the relationship: to search for a strongly disturbed measuring channel (j).

3. Method according to Claim 1, characterised in that the provisionally compensated measuring signal values sk⁽ⁱ⁾ and the compensation coefficients A⁽ⁱ⁾ are used in accordance with the relationship: to search for two weakly disturbed measuring channels (ℓ,m).

4. Method according to Claim 1, characterised in that the correction value n̂^{(j)} corresponds to the approximate value ${\text{ñ}}^{\text{(j)}} \text{. (} {\hat{\text{n}}}^{\text{(j)}} {\text{= ñ}}^{\text{(j)}} \text{) (7a)}$

5. Method according to Claim 1, characterised in that the correction value n̂^{(j)} is determined from the approximate value ñ^{(j)} as a function of a prescribable threshold value nₒ^{(j)}:

6. Method according to one of the preceding claims, characterised in that the compensation coefficients A⁽ⁱ⁾ either are known empirical values of constant magnitude or are determined from the measuring signals x⁽ⁱ⁾:
${\text{A}}^{\text{(i)}} {\text{= f {x}}^{\text{(i)}} \text{}. (9)}$

7. Method according to Claim 6, characterised in that the compensation coefficients A⁽ⁱ⁾ are calculated adaptively from the measured values x⁽ⁱ⁾ and approximate values ñ⁽ⁱ⁾:
${\text{A}}^{\text{(i)}} {\text{= f {(x}}^{\text{(i)}} {\text{- n}}^{\text{(i)}} \text{)}. (10)}$

## Revendications

1. Procédé pour compenser les composantes perturbatrices présentes dans des signaux de mesure d'un système de mesure comportant un nombre déterminé I de canaux de mesure, chaque signal de mesure (x⁽ⁱ⁾) possédant une composante (s), qui est indépendante du canal et est pondérée par un coefficient de compensation (A⁽ⁱ⁾), qui dépend du canal, et une composante parasite additive (n⁽ⁱ⁾), qui dépend du canal, conformément à la relation :
${\text{x}}^{\text{(i)}} {\text{= A}}^{\text{(i)}} {\text{. s + n}}^{\text{(i)}} \text{, avec (i = 1 à I),}$
caractérisé par les étapes opératoires suivantes :
a) à partir des signaux de mesure x⁽ⁱ⁾ du coefficient de compensation A⁽ⁱ⁾, une valeur de compensation provisoire sum est formée dans un dispositif additionneur, conformément à la relation :
b) à partir des signaux de mesure (x⁽ⁱ⁾) et à partir des coefficients de compensation A⁽ⁱ⁾ pondérés avec la valeur de compensation provisoire sum, une valeur provisoire compensée du signal de mesure
${\text{sk}}^{\text{(i)}} {\text{= x}}^{\text{(i)}} {\text{- A}}^{\text{(i)}} \text{. sum}$
est formée dans un dispositif soustracteur pour chaque canal de mesure (i);
c) à partir des valeurs préalables compensées sk⁽ⁱ⁾ du signal de mesure, des canaux de mesure faiblement perturbés (k ou m, 1) ou des canaux de mesure fortement perturbés (j) sont sélectionnés au moyen de stratégies de recherche déterminées;
d) pour les canaux de mesure fortement perturbés $\text{(j = 1 à J)}$ , une valeur approximative ñ⁽ⁱ⁾ des composantes parasites (n⁽ⁱ⁾) est déterminée conformément à la relation :
e) des valeurs de correction n̂^{(j)} pour les canaux de mesure fortement perturbés (j) sont obtenues à partir des valeurs d'approximation n̂^{(j)};
f) une valeur finale de compensation est calculée à partir de la valeur de compensation provisoire sum, et des valeurs de correction n̂^{(j)}
g) les valeurs finales compensées des signaux de mesure
${\text{sk}}^{\text{(i)}} {\text{= x}}^{\text{(i)}} {\text{- A}}^{\text{(i)}} \text{. sum' (3')}$
sont déterminées pour chaque canal de mesure, avec la valeur de compensation finale sum'.

2. Procédé suivant la revendication 1, caractérisé par le fait que pour un canal de mesure fortement perturbé (j), on utilise les valeurs provisoirement compensées de signaux de mesure sk⁽ⁱ⁾ et les coefficients de compensation A⁽ⁱ⁾ conformément à la relation

3. Procédé suivant la revendication 1, caractérisé par le fait que pour la recherche de deux canaux de mesure faiblement perturbés (l,m), on utilise les valeurs. provisoirement compensées sk⁽ⁱ⁾ des signaux de mesure et les coefficients de compensation A⁽ⁱ⁾ conformément à la relation :

4. Procédé suivant la revendication 1, caractérisé par le fait que la valeur de correction n̂^{(j)} correspond à la valeur d'approximation ${\text{ñ}}^{\text{(j)}} \text{(} {\hat{\text{n}}}^{\text{(j)}} {\text{= ñ}}^{\text{(j)}} \text{). (7a)}$

5. Procédé suivant la revendication 1, caractérisé par le fait que la valeur de correction n̂^{(j)} est déterminée à partir de la valeur d'approximation ñ^{(j)} en fonction d'une valeur de seuil nₒ^{(j)} pouvant être prédéterminée :

6. Procédé suivant l'une des revendications précédentes, caractérisé par le fait que les coefficients de compensation A⁽ⁱ⁾ sont des valeurs expérimentales connues d'amplitude constante ou sont déterminées à partir des signaux de mesure x⁽ⁱ⁾ :
${\text{A}}^{\text{(i)}} {\text{= f {x}}^{\text{(i)}} \text{}. (9)}$

7. Procédé suivant la revendication 6, caractérisé par le fait que les coefficients de compensation A⁽ⁱ⁾ sont calculés de façon adaptative à partir des valeurs de mesure x⁽ⁱ⁾ et des valeurs d'approximation ñ⁽ⁱ⁾ :
${\text{A}}^{\text{(i)}} {\text{= f {(x}}^{\text{(i)}} {\text{- n}}^{\text{(i)}} \text{)}. (10)}$
